# FASCICULE DE BREVET EUROPEEN

(11) **EP 0 196 653 B1**
(45) Date de publication et mention de la délivrance du brevet: **26.07.1989**
(21) Numéro de dépôt: 86104417.0
(22) Date de dépôt: 01.04.1986
(51) Int. Cl.: B21D 7/025

(54) **Procédé de cintrage d'un tube métallique épais, et dispositif pour sa mise en oeuvre**
Verfahren zum Biegen eines dickwandigen Rohres und Vorrichtung zur Durchführung des Verfahrens
Method of bending a thick-walled metal tube, and device for carrying out the method

(30) Priorité: 04.04.1985 FR 8505171
(43) Date de publication de la demande: 08.10.1986
(73) Titulaire: STEIN INDUSTRIE Société Anonyme dite:, F-78140 Vélizy Villacoublay (FR)
(72) Inventeur: Nicolas, Jacques, F-59910 Bondues (FR); Degrande, Gilbert, F-59510 Hem (FR)
(74) Mandataire: Weinmiller, Jürgen

(56) Documents cités:
- EP-A- 0 045 470
- FR-A- 1 095 980
- US-A- 3 896 649
- PATENTS ABSTRACTS OF JAPAN, vol. 8, no. 112 (M-298) [1549], 25 mai 1984

## Description

La présente invention concerne des procédés de cintrage d'une tube métallique épais de section droite constante, par chauffage localisé d'un zone étroite du pourtour de ce tube à l'aide d'un collier chauffant entourant cette zone, poussée sur une extrémité du tube et maintien de son autre extrémité par un bras pivotant, dans lequel on maintient sensiblement constante la température de la zone chauffée sur le pourtour du tube a) suivant une première variante, en détectant la température de cette dernière en au moins deux points de ce pourtour, dont l'un du côté du centre de courbure, et l'autre opposé au premier, et en augmentant ou diminuant l'apport thermique en l'un ou l'autre de ces points suivant que la température y est inférieure ou supérieure à une valeur de consigne correspondant à une températur uniforme du pourtour de la zone chauffée, b) suivant une seconde variant, en détectant l'entrefer séparant le collier chauffant du pourtour de cette zone, en au moins deux points de ce pourtour, dont l'un est du côté du centre de courbure, et l'autre opposé au premier, et en augmentant ou diminuant l'apport thermique en l'un ou l'autre de ces points suivant que l'entrefer y est supérieur ou inférieur à une valeur de consigne correspondant à un entrefer uniforme du pourtour de la zone chauffée.

Elle s'étend en outre à des dispositifs de mise en oeuvre de ces procédés.

On a déjà proposé dans la demande de brevet FR-A-2 488 162 de la Demanderesse des procédés de ce genre, applicables de manière plus générale à tout élément métallique allongé de section droite constante.

On a cependant constaté dans la mise en oeuvre d'un tel procédé pour des tubes épais qu'il apa- raissait un gradient de température important entre la surface externe de la zone chauffée et sa surface interne. Dans le cas habituel où le collier chauffant est un élément inducteur engendrant des courants de Foucault dans le tube, seuls les 15 à 20 premiers mm de l'épaisseur du tube à partir de sa surface externe sont échauffés par les courants de Foucault, le reste de l'épaisseur n'étant échauffé que par conduction et restant donc à une température plus basse. Ce gradient de température important entraîne un coefficient moyen de contrainte de plasticité relativement élevé. Si l'on veut éviter l'apparition de défauts sur la surface interne du tube, ceci impose donc une avance assez lente du tube à cintrer, et par suite une production horaire de tube cintré plus faible que ce que l'on peut atteindre avec des tubes suffisamment minces pour que la température de la zone chauffée reste sensiblement constante sur toute l'épaisseur du tube. Cette difficulté est particulièrement importante par exemple avec les tubes en acier faiblement allié à 2-2,5% en poids de chrome et 0,9-1,2% en poids de molybdène de la nuance dite 10 CD 9.10 (désignation DIN 10 Cr Mo 9.10).

La présente invention a pour but de procurer des procédés et des dispositifs de cintrage d'un tube métallique épais qui réduisent à une valeur relativement faible le gradient de température entre les surfaces externe et interne de la zone chauffée, ce qui assure une maîtrise du bon comportement métallurgique du tube à cintrer, et diminuent corrélativement le coefficient moyen de contrainte de plasticité de cette zone, et que assurent par suite un production horaire plus importante de tube cintré.

Les procédés selon l'invention sont caratérisés en ce que l'on dispose dans le tube, à l'intérieur de la zone chauffée, un calorifuge pour réduire le gradient de température entre les surfaces externe et interne du tube dans la zone chauffée.

Un premier dispositif selon l'invention, pour le cintrage d'un tube métallique épais de section droite constante par chauffage localisé d'une zone étroite du pourtour de ce tube, comprenant un collier chauffant entourant cette zone, des moyens de poussée sur une extrémité du tube, un bras pivotant de maintien de son autre extémité, des moyens pour maintenir sensiblement constante la température de la zone chauffée sur le pourtour du tube par détection de la température de celle-ci en au moins deux points de ce pourtour, dont l'un est du côté du centre de courbure, et l'autre opposé au premier, et par augmentation ou diminution de l'apport thermique en l'un ou l'autre de ces points suivant que la température y est supérieure ou inférieure à une valeur de consigne correspondant à une température uniforme du pourtour de la zone chauffée, est caractérisé en ce qu'il comporte un chariot cylindrique à galets de guidage interne du tube, auquel est relié en aval par rapport au sens d'avance du tube, un anneau métallique support recouvert d'une couche de calorifuge et maintenu par une tige fixe en un position telle que la couche de calorifuge se trouve au niveau de la zone chauffée du tube.

Un second dispositif selon l'invention, pour le cintrage d'un tube métallique épais de section droite constante par chauffage localisé d'une zone étroite du pourtour de ce tube, comprenant un collier chauffant entourant cette zone, des moyens de poussée sur une extrémité du tube, en bras pivotant de maintien de son autre extrémité, des moyens pour maintenir sensiblement constante la température de la zone chauffée sur le pourtour du tube par détection de l'entrefer séparant le collier chauffant du pourtour de cette zone en au moinx deux points de ce pourtour, dont l'un est du côté du centre de courbure, et l'autre opposé au premier, et par augmentation ou diminution de l'apport thermique en l'un ou l'autre de ces points suivant que l'entrefer y est supérieur ou inférieur à une valeur de consigne correspondant à une entrefer uniforme du pourtour de la zone chauffée, est également caractérisé en ce qu'il comporte un chariot cylindrique à galets de guidage interne du tube, auquel est relié en aval par rapport au sens d'avance du tube, un anneau métallique support recouvert d'une couche de calorifuge et maintenu par une tige fixe une position telle que la couche de calorifuge se trouve au niveau de la zone chauffée du tube.

Il est décrit ci-après, à titre d'exemple et en référence aux figures du dessin annexé, un dispositif de cintrage d'un tube métallique épais selon un mode de réalisation de l'invention.
La figure 1 représente l'ensemble du dispositif de cintrage.
La figure 2 représente à échelle agrandie le détail 16 de la figure 1.

L'invention s'applique plus particulièrement aux tubes en acier faiblement allié à 2-2,5% en poids de chrome et 0,9-1,2% en poids de molybdène, notamment ceux répondant à la nuance dite 10 CD 9.10 (norme DIN 10 Cr Mo 9.10), dont le comportement métallurgique et le coefficient de contrainte de plasticité varie avec la température.

Le tube épais à cintrer 1 subit une poussée longitudinale exercée par le sabot 2. A son autre extrémité, un bras 3 pivotant autour d'un axe 4 et enserrant le tube dans un mors 5 assure le cintrage du tube, porté localement à une température élevée par un collier inducteur 6. Un diabolo 7 guide extétieurement le tube en amont et à proximité de la zone chauffée par le collier chauffant.

A l'intérieur du tube, un chariot 8 est maintenu par une tige 9 reliée à un point fixe 10 à une distance constante de ce point fixe. Ce chariot est muni de galets de guidage 11, 12, 13. Il est relié à ce chariot du côté opposé à la tige un anneau- support 14 muni sur son pourtour d'une couche 15 de calorige tel que la laine de roche. La distance D entre le point d'attache 10 de la tige 9 et le plan de symétrie de la zone chauffée (ou du calorifuge) doit être maintenu constante.

L'anneau-support 14 est formé par exemple de quatre secteurs de 90° se raccordant les uns aux autres grâce à des tôles de recouvrement. Sur ses joues 17, 18 solidarisées par une entretoise 19, sont fixées des flasques 20, 21 supportant les galets 11, 12. Une équerre 22 porte une tige de support d'un flasque 24 portant le galet 13. Le flasque 24 est repoussé par un ressort hélicoïdal 25 vers la paroi interne du tube.

La zone chauffée à une température telle que la contrainte de plasticité soit dépassée se trouvant un peu en aval du collier chauffant dans le sens d'avance du tube, le calorifuge 15 diminue le gradient de température à travers l'épaisseur du tube, et assure ainsi un coefficient moyen de contrainte de plasticité du tube supérieur à celui qui serait obtenu en l'absence de calorifuge. Il permet donc d'augmenter la vitesse d'avance du tube et la production horaire de tube cintré, et corrélativement permet d'augmenter la capacité en diamètre et épaisseur des tubes cintrables sur la machine.

## Revendications

1. Procédé de cintrage d'un tube métallique épais de section droite constante (1) par chauffage localisé d'une zone étroite du pourtour de ce tube à l'aide d'un collier chauffant (6) entourant cette zone, poussée sur une extrémité du tube et maintien de son autre extrémité par un bras (3) pivotant autour d'un fixe (4), dans lequel on maintient sensiblement constante la température de la zone chauffée sur le pourtour de tube en détectant la température de cette dernière en au moins deux points de ce pourtour, dont l'un est du côté du centre de courbure, et l'autre opposé au premier, et en augmentant ou diminuant l'apport thermique en l'un ou l'autre de ces points suivant que la température y est inférieure ou supérieure à une valeur de consigne correspondant à une température uniforme du pourtour de la zone chauffée, caractérisé en ce que l'on dispose dans le tube, à l'intérieur de la zone chauffée, un calorifuge (15) pour réduire le gradient de température entre les surfaces externe et interne du tube dans la zone chauffée.

2. Dispositif de cintrage d'un tube métallique épais de section droite constante (1) par chauffage localisé d'une zone étroite du pourtour de ce tube, comprenant un collier chauffant (6) entourant cette zone, des moyens (2) de poussée sur une extrémité du tube, en bras pivotant (3) de maintien de son autre extrémité, des moyens pour maintenir sensiblement constante la température de la zone chauffée sur le pourtour du tube par détection de la température de celle-ci en au moins deux points de ce pourtour, dont l'un est du côté du centre de courbure, et l'autre opposé au premier, et par augmentation ou diminution de l'apport thermique en l'un ou l'autre de ces points suivant que la température y est supérieure ou inférieure à une valeur de consigne correspondant à une température uniforme du pourtour de la zone chauffée, caractérisé en ce qu'il comporte en outre un chariot cylindrique (8) à galets (11,12,13) de guidage interne du tube, auquel est relié en aval par rapport au sens d'avance du tube, un anneau métallique support (14) recouvert d'une couche de calorifuge (15) et maintenu par une tige fixe (9) en une position telle que la couche de calorifuge se trouve au niveau de la zone chauffée du tube.

3. Procédé de cintrage d'un tube métallique épais de section droite constante (1) par chauffage localisé d'une zone étroite du pourtour de ce tube à l'aide d'un collier chauffant (6) entourant cette zone poussée sur une extrémité du tube et maintien de son autre extrémité par un bras (3) pivotant autour d'un axe fixe, dans lequel on maintient sensiblement constante la température de la zone chauffée sur le pourtour du tube en détectant l'entrefer séparant le collier chauffant du pourtour de cette zone, en au moins deux points de ce pourtour, dont l'un est du côté du centre de courbure, et l'autre opposé au premier, et en augmentant ou diminuant l'apport thermique en l'un ou l'autre de ces points suivant que l'entrefer y est supérieur ou inférieur à une valeur de consigne correspondant à un entrefer uniforme, du pourtour de la zone chauffée, caractérisé un ce que l'on dispose dans le tube, à l'intérieur de la zone chauffée, un calorifuge (15) pour réduire le gradient de température entre les surfaces externe et interne du tube dans la zone chauffée.

4. Dispositif de cintrage d'un tube métallique épais de section droite constante (1) par chauffage localisé d'une zone étroite du pourtour de ce tube, comprenant un collier chauffant (6) entourant cette zone, des moyens (2) de poussée sur une extrémité du tube, un bras pivotant (3) de maintien de son autre extrémité, des moyens pour maintenir sensiblement constante la température de la zone chauffée sur le pourtour du tube par détection de l'entrefer séparant le collier chauffant du pourtour de cette zone en au moins deux points de ce pourtour, dont l'un est du côté du centre de courbure, et l'autre opposé au premier, et par augmentation ou diminution de l'apport thermique en l'un ou l'autre de ces points suivant que l'entrefer y est supérieur ou inférieur à une valeur de consigne correspondant à un entrefer uniforme du pourtour de la zone chauffée, caractérisé en ce qu'il comporte un chariot cylindrique (8) à galets (11,12,13) de guidage interne du tube, auquel est relié en aval par rapport au sens d'avance du tube, un anneau métallique support (14) recouvert d'une couche de calorifuge (15) et maintenu par une tige fixe (9) en une position telle que la couche de calorifuge se trouve au niveau de la zone chauffée du tube.

## Patentansprüche

1. Verfahren zum Biegen eines dicken Metallrohrs (1) gleichmäßigen Querschnitts, durch örtliche Erhitzung eines engen Bereichs des Umfangs dieses Rohrs mit Hilfe eines Heizkragens (6), der diesen Bereich umgibt, durch Drücken auf ein Ende des Rohrs, während sein anderes Ende durch einen Schwenkarm (3) festgehalten wird, der um eine ortsfeste Achse (4) schwenkt, wobei die Temperatur des aufgeheizten Bereichs über dem Umfang des Rohrs im wesentlichen konstant gehalten wird, indem die Temperatur dieses Bereichs in mindestens zwei Punkten dieses Umfangs erfaßt wird, von denen einer auf der Seite des Krümmungszentrums und der andere dem ersten entgegengesetzt liegt, und indem die Wärmezufuhr an dem einen oder dem anderen dieser Punkte erhöht oder verringert wird, je nachdem, ob die Temperatur dort geringer oder höher als ein Bezugswert ist, der einer gleichförmigen Temperatur des Umfangs des aufgeheizten Bereichs entspricht, dadurch gekennzeichnet, daß man im Inneren des Rohrs in dem beheizten Bereich eine Wärmedämmung (15) anordnet, um den Temperaturgradienten zwischen der äußeren und der inneren Oberfläche des Rohrs in dem beheizten Bereich zu verringern.

2. Vorrichtung zum Biegen eines dicken Metallrohrs (1) gleichmäßigen Querschnitts, durch örtliche Erhitzung eines engen Bereichs des Umfangs dieses Rohrs, mit einem diesen Bereich umgebenden Heizkragen (6), mit Mitteln (2), die einen Druck auf ein Ende des Rohrs ausüben und mit einem Schwenkarm (3) zum Festhalten seines anderen Endes, mit Mitteln, um die Temperatur des aufgeheizten Bereichs über den Umfang des Rohrs im wesentlichen konstant zu halten durch Ermitteln der Temperatur dieses Bereichs in mindestens zwei Punkten dieses Umfangs, von denen einer auf der Seite des Krümmungszentrums und der andere dem ersten entgegengesetzt liegt, und indem die Wärmezufuhr an dem einen oder dem anderen dieser Punkte erhöht oder verringert wird, je nachdem, ob die Temperatur dort geringer oder höher als ein Bezugswert ist, der einer gleichförmigen Temperatur des Umfangs des aufgeheitzten Bereichs entspricht, dadurch gekennzeichnet, daß ein zylindrischer Wagen (8) mit Rollen (11, 12, 13) zur Führung im Inneren des Rohrs vorgesehen ist, mit dem stromabwärts in bezug auf die Bewegungsrichtung des Rohrs ein mit einer Wärmedämmschicht (15) bedeckter metallischer Tragering (14) verbunden ist, der durch einen ortsfesten Stab (8) in einer solchen Stellung gehalten wird, daß die Wärmedämmschicht sich in Höhe des beheizten Bereichts des Rohrs befindet.

3. Verfahren zum Biegen eines dicken Metallrohrs (1) gleichmäßigen Querschnitts, durch örtliche Erhitzung eines engen Bereichs das Umfangs dieses Rohrs mit Hilfe eines Heizkragens (8), der diesen Bereich umgibt, durch Drücken auf ein Ende des Rohrs, während sein anderes Ende durch einen Arm (3) festgehalten wird, der um eine ortsfeste Achse (4) schwenkt, wobei die Temperatur des aufgeheizten Bereichs über dem Umfang des Rohrs im wesentlichen konstant gehalten wird, indem der Abstand zwischen dem Heizkragen und dem Rohrumfang in diesem Bereich an mindestens zwei Punkten des Umfangs erfaßt wird, von denen einer auf der Seite des Krümmungszentrums und der andere dem ersten entgegengesetzt liegt, und indem die Wärmezufuhr an dem einen oder dem anderen dieser Punkte erhöht oder verringert wird, je nachdem, ob der Abstand dort geringer oder grösser als ein Bezugswert ist, der einem gleichförmigen Abstand über den Umfang des aufgeheizten Bereichs entspricht, dadurch gekennzeichnet, daß im Inneren des Rohrs in dem geheizten Bereich eine Wärmedämmung (15) angeordnet ist, um den Temperaturgradienten zwischen der äußeren und der inneren Oberfläche des Rohrs in dem beheizten Bereich zu verringern.

4. Vorrichtung zum Biegen eines dicken Metallrohrs (1) gleichmäßigen Querschnitts durch örtliche Erhitzung eines engen Bereichs des Umfangs dieses Rohrs mit einem diesen Bereich umgebenden Heizkragen (6), mit Mittel (2), die einen Druck auf ein Ende des Rohrs ausüben, und mit einem Schwenkarm (3) zum Festhalten seines anderen Endes, mit Mitteln, um die Temperatur des aufgeheizten Bereichs auf dem Umfang des Rohrs im wesentlichen konstant zu halten, indem der Abstand zwischen dem Heizkragen und dem Rohrumfang in diesem Bereich an mindestens zwei Punkten des Umfangs, von denen einer auf der Seite des Krümmungszentrums und der andere dem ersten entgegengesetzt liegt, ermittelt wird und indem die Wärmezufuhr an dem einen oder dem anderen dieser Punkte erhöht oder verringert wird, je nachdem, ob der Abstand dort geringer oder größer als ein Bezugswert ist, der einem gleichförmigen Abstand über den Umfang des aufgeheizten Bereichs entspricht, dadurch gekennzeichnet, daß ein zylindrischer Wagen (8) mit Rollen (11, 12, 13) zu dessen Führung im Inneren des Rohrs vorgesehen ist, mit dem stromabwärts in bezug auf die Bewegungsrichtung des Rohrs ein mit einer Wärmedämmschicht (15) bedeckter metallischer Tragering (14) verbunden ist, der durch einen ortsfesten Stab (9) in einer solchen Stellung gehalten wird, daß die Wärmedämmschicht sich in Höhe des beheizten Bereichs des Rohrs befindet.

## Claims

1. A method of bending a thick metal tube (1) of constant cross-section, by locally heating a narrow zone of the periphery of this tube by means of a heating collar (6) surrounding this zone, by thrusting against one end of the tube, and by holding its other end by means of an arm (3) pivoting about a stationary axis (4), wherein the temperature of the heated zone ist maintained substantially constant along the periphery of the tube, by detecting the temperature of said heated zone at at least two points round said periphery, a first one of said points being on the centre of curvature side and the other point being opposite to the first point, and by increasing or reducing the application of heat at one or the other of these points depending on whether the temperature is below or above a reference value corresponding to a uniform temperature of the periphery of the heated zone, characterized in that a thermal insulation (15) is disposed in the heated zone inside the tube in order to reduce the temperature gradient between the inside and outside surface of the tube in the heated zone.

2. A device for bending a thick metal tube (1) of constant cross-section, by locally heating a narrow zone of the periphery of this tube, comprising a heating collar (6) surrounding this zone, means (2) for thrusting against one end of the tube, a pivoting arm (3) for holding its other end, means for keeping essentially constant the temperature of the heated zone along the periphery of the tube by detecting the temperature of said heated zone at at least two points round said periphery, the first one of said points being on the centre of curvature side and the other point being opposite to the first point, and by increasing or reducing the application of heat in one or the other of these points depending on whether the temperature is above or below a reference value corresponding to a uniform temperature of the periphery of the heated zone, characterized in that it further comprises a cylindrical carriage (8) having wheels (11, 12, 13) for its guidance inside the tube, to which is connected, downstream with respect to the advance direction of the tube, a metal support ring (14) covered by a layer of thermal insulation (15) and held by a stationary rod (9) in such a position that the thermal insulation is situated at the level of the heated zone of the tube.

3. A method of bending a thick metal tube (1) of constant cross-section, by locally heating a narrow zone of the periphery of said tube by means of a heating collar (6) surrounding this zone, by thrusting against one end of the tube, and by holding its other end by means of an arm (3) pivoting about a stationary axis, wherein the temperature of the heated zone ist maintained substantially constant along the periphery of the tube, by detecting the gap separating the heating collar from the periphery of this zone at at least two points round said periphery, a first one of said points being on the centre of curvature side and the other point being opposite to the first point, and by increasing or reducing the application of heat at one or the other of these points depending on whether the gap is below or above a reference value corresponding to a uniform gap along the periphery of the heated zone, characterized in that a thermal insulation (15) is disposed in the heated zone inside the tube, in order to reduce the temperature gradient between inside and outside surface of the tube in the heated zone.

4. A device for bending a thick metal tube (1) of constant cross-section, by locally heating a narrow zone of the periphery of this tube, comprising a heating collar (6) surrounding this zone, means (2) for thrusting against one end of the tube, a pivoting arm (3) for holding its other end, means for keeping essentially constant the temperature of the heated zone along the periphery of the tube by detecting the gap between the heating collar and the periphery of said zone at at least two points round said periphery, a first one of said points being on the centre of curvature side and the other point being opposite to the first point, and by increasing or reducing the application of heat at one or the other of these points depending on whether the gap is above or below a reference value corresponding to a uniform temperature of the periphery of the heated zone, characterized in that it further comprises a cylindrical carriage (8) having wheels (11, 12, 13) for its guidance inside the tube, to which is connected, downstream with respect to the advance direction of the tube, a metal support ring (14) covered by a layer of thermal insulation (15) and held by a stationary rod (9) in such a position that the thermal insulation is situated at the level of the heated zone of the tube.
